# EUROPÄISCHE PATENTANMELDUNG

(11) **EP 0 633 073 A1**
(43) Veröffentlichungstag der Anmeldung: **11.01.1995**
(21) Anmeldenummer: 94109463.3
(22) Anmeldetag: 20.06.1994
(51) Int. Cl.: B08B 17/02, B08B 6/00, B26D 7/18

(54) **Verfahren und Vorrichtung zum Schneiden und elektrostatischem Staubabscheiden von bewegten Bahnen**

(30) Priorität: 01.07.1993 DE 4321860
(71) Anmelder: E.C.H. WILL GmbH, D-22529 Hamburg (DE)
(72) Erfinder: Brandt, Eckhard, D-22850 Norderstedt (DE); Kehrls, Rainer, D-25436 Tornesch (DE)

(57) **Zusammenfassung**

Beschrieben wird ein Verfahren und eine Vorrichtung zum Schneiden von bewegten Bahnen aus Papier oder ähnlichem Material. Hierbei soll der beim Schneiden anfallende Staub auf vorteilhafte Weise abgeschieden werden.
Zur Lösung dieser Aufgabe wird eine elektrostatische Sammel- oder Abscheidevorrichtung vorgesehen.
Der Vorteil des elektrostatischen Abscheidens oder Sammelns des beim Schneiden erzeugten Staubes besteht darin, daß die sonst zur Erzeugung von Saugluft zum Absaugen des Staubes erforderliche Energie verringert wird.

## Beschreibung

Die Erfindung betrifft ein Verfahren zum Schneiden von bewegten Bahnen aus Papier oder ähnlichem Material, bei dem mindestens ein Schneidwerkzeug beim Schneiden Staub erzeugt, der aus der Schneidzone entfernt wird.
Die Erfindung betrifft außerdem eine Vorrichtung zum Schneiden von bewegten Bahnen aus Papier oder ähnlichem beim Schneiden Staub abgebendem Material, mit mindestens einem Schneidwerkzeug und einer Vorrichtung zum Entfernen von Staub aus der Schneidzone.

Beim Schneiden von Bahnen aus Papier oder einem ähnlichem Material, z. B. Karton oder Pappe, insbesondere von sogenanntem Umweltpapier mit seinem Gehalt an verholzten Fasern und gegebenenfalls Asche, entsteht Staub, der - zumindest zu einem großen Teil - entfernt werden muß. Die normalen Maßnahmen zum Entfernen von Staub sind Absaugeinrichtungen, die den in den Schnittzonen anfallenden Staub mittels Saugluft pneumatisch absaugen.
Die der Erfindung zugrundeliegende Aufgabe besteht darin, eine weitere Möglichkeit der Staubentfernung zu schaffen. Gemäß der Erfindung wird dies dadurch erreicht, daß der beim Schneiden anfallenden Staub elektrostatisch abgeschieden wird.
Weitere Ausgestaltungen des Verfahrens gemäß der Erfindung sind den untergeordneten Verfahrensansprüchen zu entnehmen.

Die eingangs genannte Vorrichtung ist gekennzeichnet durch eine elektrostatische Sammelvorrichtung im Bereich des Schneidwerkzeugs für den beim Schneiden anfallenden Staub. Weitere vorteilhafte Ausgestaltungen der Vorrichtung gemäß der Erfindung sind den Untergeordneten Vorrichtungsansprüchen zu entnehmen.

Der Vorteil der Erfindung gegenüber dem obenerwähnten Stand der Technik besteht darin, daß die elektrostatische Abscheidung von Staub erheblich weniger energieintensiv ist als das Erzeugen von Saugluft zwecks Absaugens des Staubes. Die Erfindung ist insbesondere beim Schneiden von sogenanntem Umweltpapier mit seinem großen Staubanfall vorteilhaft.

Die Erfindung wird anhand von Ausführungsbeispielen näher erläutert.

Es zeigen:
- Figur 1: schematisch einen sogenannten Querschneider zum Schneiden einer Bahn quer zu ihrer Bewegungsrichtung mit einer elektrostatischen Abscheidevorrichtung,
- Figur 2: einen sogenannten Längsschneider zum Schneiden einer Bahn in Richtung ihrer Bewegung mit einer elektrostatischen Abscheidevorrichtung.

Figur 1 zeigt einen sogenannten an sich bekannten Querschneider 1 mit zwei entsprechend den Pfeilen 2 und 3 umlaufenden Messerträgern in Form von Messerwalzen 4 bzw. 6 an denen Schneidmesser 7 bzw. 8 quer zur Bewegungsrichtung 9 der zu schneidenden Bahn 11 aus Papier, Karton, Pappe oder ähnlichem Staub beim Schneiden abgebendem Material befestigt sind. Die Messerwalzen 4, 6 werden durch Zahnräder 12 bzw. 13 so angetrieben, daß ihre Messer 7 bzw. 8 sich im Schnittzeitpunkt berühren, wobei sie gleiche Umfangsgeschwindigkeiten haben, und die Bahnen 11 quer zur Bewegungsrichtung 9 schneiden. Ein derartiger Querschneider ist z. B. durch die US-A-4 392 402 bekannt.
Beim Schneiden von Bahnen aus den vorgenannten Materialien, die auch aus anderem beim Schneiden Staub abgebendem Material bestehen können, fällt Staub an, der an einer Abscheide- oder Sammelvorrichtung entfernt werden soll. Gemäß der Erfindung sind den Messerwalzen 4, 6 zum Abscheiden/Sammeln des Staubes Abscheideflächen 16 bzw. 17 zugeordnet, die elektrostatische Ladungen von Ladungsquellen 18 bzw. 19 erhalten. Die Abscheideflächen können aus Kunststoffmaterial bestehen. Die Ladungsquellen können Ionisationsquellen, z.B. sogenannte Ionisationsstäbe, sein, wie sie die Firma Haug GmbH & Co. KG, D-2022, Echterdingen, DE, vertreibt. Alternativ können auch isoliert befestigte metallische Abscheideflächen 16, 17 vorgesehen sein, die dann jeweils mit einer Hochspannungsquelle 18 bzw. 19 verbunden sind. Die zugeführten Ladungen ziehen die beim Schneiden entstandenen Staubpartikel an und veranlassen sie zu einer Wanderung zu den Abscheideflächen 16 und 17, von denen sie in geeigneter Weise entfernt werden können. Die in Figur 1 oben und unten, d. h. über der Messerwalze 4 und unter der Messerwalze 6 angeordneten Abscheideflächen 16 bzw. 17 können auch seitlich von den Messerwalzen angeordnet sein , um ein besseres Reinigen, z. B. durch periodisches Abklopfen des Staubes, zu ermöglichen.

Figur 2 zeigt einen sogenannten an sich bekannten Längsschneider 20 für eine Papierbahn 11, dessen Schneidwerkzeug als Kreismesseranordnung 21 ausgebildet ist. Letztere enthält zwei über Zahnräder 22, 23 entsprechend den Pfeilen 24 bzw. 26 angetriebene Kreismesser 27 bzw. 28, die die Bahn 11 aus Papier, Karton, Pappe oder einem anderen beim Schneiden Staub abgebendem Material in Richtung ihrer Bewegung 9 schneiden. Eines der Kreismesser 27, 28 braucht nicht angetrieben zu sein, sondern kann leer mitlaufen. Ein derartiger Längsschneider ist durch die US-A-4 257 298 bekannt.
Der Längsschneider 20 weist eine elektrostatische Abscheide- oder Sammelvorrichtung für den beim Längsschneiden anfallenden Staub auf. Hierzu befinden sich seitlich der Kreismesser 27 und 28 Abscheideflächen 29 bzw. 31, die ebenso wie die Abscheideflächen 16 und 17 aus Kunststoff bestehen und von als Ionisationsstäbe ausgebildeten Ladungsquellen 32 bzw. 33 mit Ladungen versehen werden können. Die Abscheideflächen können auch aus Metall bestehen und ihre Ladungen von einer Hochspannungsquelle erhalten. Die beim Schneiden anfallenden Staubpartikel werden von den Ladungen zu den Abscheideflächen 29, 30 bewegt, dort angesammelt und von dort auf geeignete Weise entfernt.

Gemäß der Erfindung können in einer Schneidanlage Quer- und Längsschneider vorgesehen sein, etwa wie dies aus der US-A-3 916 743 bekannt ist. Auch in einem solchen Fall ist der Einsatz von elektrostatischen Abscheide- oder Sammelvorrichtungen der in den Figuren 1 und 2 beschriebenen Art sowohl beim Quer- als auch beim Längsschneider möglich.

## Patentansprüche

1. Verfahren zum Schneiden von bewegten Bahnen aus Papier oder ähnlichem Material, bei dem mindestens ein Schneidwerkzeug beim Schneiden Staub erzeugt, der aus der Schneidzone entfernt wird, dadurch gekennzeichnet, daß der beim Schneiden anfallende Staub elektrostatisch abgeschieden wird.

2. Verfahren nach Anspruch 1, dadurch gekennzeichnet, daß das Schneidwerkzeug die Bahn quer zu ihrer Bewegungsrichtung schneidet.

3. Verfahren nach Anspruch 1, dadurch gekennzeichnet, daß das Schneidwerkzeug die Bahn in Bewegungsrichtung schneidet.

4. Verfahren nach einem oder mehreren der vorhergehenden Ansprüche, dadurch gekennzeichnet, daß das Schneidwerkzeug die Bahn mittels an rotierenden Trägern quer zur Bewegungsrichtung der Bahn befestigter zum Ausführen von quer zur Bewegungsrichtung verlaufenden Schnitten (Querschnitten) zusammenwirkender Messer und/oder zum Ausführen von in Bewegungsrichtung verlaufenden Schnitten (Längsschnitten) mittels mindestens eines rotierenden Kreismessers schneidet.

5. Verfahren nach einem oder mehreren der vorhergehenden Ansprüche, dadurch gekennzeichnet, daß beim Schneiden von Bahnen aus verholzte Fasern und gegebenenfalls Asche enthaltendem Umweltpapier entstehender Staub elektrostatisch abgeschieden wird.

6. Vorrichtung zum Schneiden von bewegten Bahnen aus Papier oder ähnlichem beim Schneiden Staub abgebendem Material, mit mindestens einem Schneidwerkzeug und einer Vorrichtung zum Entfernen von Staub aus der Schneidzone , gekennzeichnet durch eine elektrostatische Sammelvorrichtung (16 ... 19; 29 ... 33) im Bereich des Schneidwerkzeugs (7, 8; 27, 26) für den beim Schneiden anfallenden Staub.

7. Vorrichtung nach Anspruch 6, gekennzeichnet durch mindestens ein die Bahn (11) quer zur Bewegungsrichtung (9) schneidendes Schneidwerkzeug (1).

8. Vorrichtung nach Anspruch 6, gekennzeichnet durch mindestens ein die Bahn (11) in Bewegungsrichtung (9) schneidendes Schneidwerkzeug (20.

9. Vorrichtung nach Anspruch 6 und 7, dadurch gekennzeichnet, daß das die Bahn (11) quer zu ihrer Bewegungsrichtung (9) schneidende Schneidwerkzeug (20) an rotierenden quer zur Bewegungsrichtung angeordneten Messernträgern (4, 6) befestigte zum Ausführen von quer zur Bewegungsrichtung verlaufenden Schnitten (Querschnitten) zusammenwirkende Messer (7, 8) aufweist.

10. Vorrichtung nach einem oder mehreren der Ansprüche 6 bis 9, dadurch gekennzeichnet, daß das die Bahn (11) in Bewegungsrichtung (9) schneidende Schneidwerkzeug (20) mindestens eine rotierende einen Längsschnitt in Bewegungsrichtung (9) ausführende Kreismesseranordnung (21) aufweist.

11. Vorrichtung nach einem oder mehreren der vorhergehenden Ansprüche, gekennzeichnet durch eine Bahn (11) aus verholzte Fasern und gegebenenfalls Asche enthaltendem Umweltpapier.
